# EUROPÄISCHE PATENTSCHRIFT

(11) **EP 1 946 851 B1**
(45) Veröffentlichungstag und Bekanntmachung des Hinweises auf die Patenterteilung: **11.03.2009**
(21) Anmeldenummer: 08000713.1
(22) Anmeldetag: 16.01.2008
(51) Int. Cl.: B07B 1/46

(54) **Schwingsiebmaschine**
Reciprocating screen machine
Tamiseur vibrant

(30) Priorität: 17.01.2007 DE 102007003359
(43) Veröffentlichungstag der Anmeldung: 23.07.2008
(73) Patentinhaber: Haver & Boecker oHG, 59302 Oelde (DE)
(72) Erfinder: Fennekötter, Klaus, 48157 Münster (DE); Heinrich, Rüdiger, Dr., Ontario L0S 1C0 (CA); Takev, Dieter, Ontario L2R 2G9 (CA)
(74) Vertreter: Schütte, Hartmut

(56) Entgegenhaltungen:
- EP-A- 1 719 560
- GB-A- 926 652
- GB-A- 2 182 866
- US-A- 4 732 670

## Beschreibung

Die vorliegende Erfindung betrifft eine Schwingsiebmaschine, welche insbesondere zum Klassieren von Schüttgütern, wie insbesondere festen Materialien wie z.B. Steinen, und dergleichen geeignet ist, und welche ein Gehäuse mit zwei Seitenwänden aufweist, an denen wenigstens ein Siebdeck befestigt ist.

Im Stand der Technik sind solche Schwingsieb- bzw. Vibrationssiebmaschinen bekannt geworden, die z.B. zur Klassierung, zur Vorabscheidung, zur Entfüllerung, Entwässerung und/oder z.B. zur Fremdkörperabsiebung geeignet sind. Bei der Klassierung erfolgt generell eine Trennung des Aufgabegutstroms in zwei oder mehrere gleichwertige Produkte, die nach der Korngröße getrennt werden. Bei der Vorabscheidung ist es das Ziel, Material, das dem weiteren Aufbereitungsprozess entzogen werden soll, mit einer Siebmaschine abzutrennen. Ein typisches Beispiel ist hierfür die Becherentlastung vor dem Primärbrecher im Steinbruch. Steine, deren Korngröße ein vorbestimmtes Maß schon unterschreitet, sollen an dem Primärbrecher vorbeigeführt werden, um den Brecher zu entlasten. Unter Entfüllerung versteht man den Klassierprozess, bei dem aus einem Produkt störende Feinstanteile abgetrennt oder abgemagert werden. Siebmaschinen zur Fremdkörperabsiebung werden genutzt, um vereinzelt im Aufgabegut auftretende Fremdkörper auszusieben.

All diese Schwingsiebmaschinen werden je nach Anwendungsfall und Bedarf ausgelegt und gebaut.

Schwingsiebmaschinen zur Vorabscheidung unterschiedlicher Leistung weisen in der Regel das gleiche Arbeitsprinzip auf, sind jedoch unterschiedlich dimensioniert. Nachteilig ist, dass jede Schwingsiebmaschine praktisch eine Neukonstruktion darstellt, auch wenn gleiche Schwingungsprinzipien verwendet werden und die Maschine für den gleichen Einsatzweg vorgesehen ist. Dokumente GB-A-2 182 866, EP-A-1 719 560 und US-A-4 732 670 zeigen zum Beispiel einige Schwingsiebmaschinen.

Es ist deshalb gegenüber dem bekannten Stand der Technik die Aufgabe der vorliegenden Erfindung, eine Schwingsiebmaschine zur Verfügung zu stellen, deren Aufbau und Konstruktion eine bessere Skalierbarkeit erlaubt, sodass unterschiedliche Siebmaschinengrößen einfacher herstellbar sind. Ein Aspekt der Aufgabe bevorzugter Weiterbildungen ist es, eine Schwingsiebmaschine zur Verfügung zu stellen, die eine steifere Konstruktion aufweist.

Diese Aufgabe wird gelöst mit einer Vorrichtung mit den Merkmalen des Anspruchs 1. Bevorzugte Weiterbildungen und Ausgestaltungen der Erfindung sind Gegenstand der Unteransprüche.

Die erfindungsgemäße Siebmaschine ist als Schwingsiebmaschine ausgeführt und dient zum Sieben und insbesondere zum Klassieren von Schüttgütern, wie insbesondere festen Materialien und dergleichen. Die erfindungsgemäße Schwingsiebmaschine weist ein Gehäuse und wenigstens zwei Seitenwände auf, an denen wenigstens ein Siebdeck befestigt ist, an welchem ein Siebbelag gehalten wird. Wenigstens ein Antriebsmittel ist vorgesehen, um das Siebdeck in Schwingung zu bringen, und um den Siebprozess zu unterstützen. An der erfindungsgemäßen Schwingsiebmaschine ist wenigstens eine Materialzufuhr für zu siebendes Schüttgut vorgesehen und es ist wenigstens eine Feinkornabfuhr für gesiebtes feinkörniges Schüttgut und wenigstens eine Grobkornabfuhr für grobkörniges Schüttgut vorgesehen. Die auf den Seitenwänden vorgesehenen Befestigungsstellen zur Befestigung wenigstens eines Siebdecks sind an einem festen Raster ausgerichtet.

Die Erfindung hat viele Vorteile. Ein erheblicher Vorteil ist die Anordnung der Befestigungsstellen auf einem festen Raster, sodass eine einfache Skalierbarkeit der Maschine erreicht wird. Wird ein größeres Siebdeck vorgesehen, so werden auf der Seitenwand anhand des vorgegebenen Rasters weitere Befestigungsstellen festgelegt, an denen das Siebdeck mit der Seitenwand verbunden wird. Gegebenenfalls wird die Seitenwand z.B. verlängert.

Durch die Erfindung wird eine modulare Konstruktion solcher Schwingsiebmaschinen erlaubt, da es möglich ist, unterschiedlich große Schwingsiebmaschinen mit den gleichen Komponenten aufzubauen. Durch das feste Raster wird ermöglicht, dass jedes Anbauteil an alle Anlagen angebaut werden kann, unabhängig von der Anlagengröße.

Bei der erfindungsgemäßen Schwingsiebmaschine bringt der Antrieb insbesondere nicht nur das Siebdeck bzw. den Siebbelag in Schwingung, sondern das Gehäuse insgesamt und damit alle vorgesehenen Schwingdecks.

Das feinkörnige Material kann ein- oder mehrfach abgesiebt sein, während das grobkörnige Material vollständig ungesiebt oder nur weniger stark gesiebt sein kann.

In einer bevorzugten Weiterbildung der Erfindung weist die erfindungsgemäße Schwingsiebmaschine zwei oder auch mehr Siebdecks auf, deren Befestigungsstellen auf den Seitenwänden an dem vorgegebenen Raster ausgerichtet sind. Durch diese Weiterbildung wird eine besonders modulare Ausgestaltung erzielt.

In einer vorteilhaften Weiterbildung weist das Raster Rasterpunkte auf, die jeweils entlang eines x-y-Koordinatensystems ausgerichtet sind. Der Verlauf der Achsen der x-Koordinate und der Verlauf der y-Koordinate schließen vorzugsweise einen Systemwinkel ein, der auch von 90 Grad verschieden sein kann. Bei Linearschwingmaschinen beträgt der Systemwinkel insbesondere 90°. Insbesondere bei anderen Typen von Schwingmaschinen kann der Winkel größer 90 Grad sein, ist aber vorzugsweise kleiner als 90 Grad, insbesondere in einem Bereich zwischen 45 und etwa 90 Grad, vorzugsweise in dem Bereich zwischen etwa 60 und 80 Grad.

Vorzugsweise ist in einem bestimmungsgemäßen Aufbau das Siebdeck unter einem Siebneigungswinkel gegenüber der Horizontalen angeordnet, um einen Weitertransport des abzusiebenden Materials beim Sieben zu gewährleisten. Vorzugsweise liegt der Siebneigungswinkel zwischen etwa 0 und 45 Grad und insbesondere zwischen etwa 5 und 30 Grad. Der Siebneigungswinkel hängt von dem abzusiebenden Schüttgut und dessen Beschaffenheit, sowie weiteren Faktoren wie z.B. der Systemleistung etc. ab.

Im bestimmungsgemäßen Aufbau ist die y-Koordinate vorzugsweise im Wesentlichen senkrecht zu einer horizontalen Achse ausgerichtet, sodass der Winkel zwischen der x-Koordinate und der Horizontalen gleich dem Siebneigungswinkel ist.

In bevorzugten Ausgestaltungen kann der Rasterabstand des Rasters in Richtung der x-Koordinate unterschiedlich von dem Rasterabstand in Richtung der y-Koordinate sein. Das Verhältnis der Rasterabstände in x-Richtung und y-Richtung kann ganzzahlig oder halbzahlig sein, kann aber auch gänzlich unabhängig voneinander sein.

Grundsätzlich ist der Abstand zwischen den einzelnen Rasterpunkten beliebig, wobei aber eine vernünftige Handhabbarkeit des Rasters gegeben sein sollte.

Bevorzugt sind deshalb Rasterabstände in x-Richtung oder in y-Richtung, die zwischen etwa 25,4 mm und 508 mm betragen. In y-Richtung ist ein Rasterabstand von etwa 50 mm bis 150 mm bevorzugt und kann beispielsweise bei 100 mm liegen. In x-Richtung kann der Rasterabstand größer sein und liegt vorzugsweise bei etwa 50 mm bis 320 mm und kann beispielsweise bei 150 mm oder 300 mm liegen.

In allen Ausgestaltungen sind die Querstreben des Siebdecks vorzugsweise an den Seitenwänden mit Flanschen angeflanscht, wobei die Befestigungsstellen auf der Seitenwand auf dem Raster angeordnet sind. Die Flansche werden zur Befestigung an Löchern in der Seitenwand angeschraubt, die z.B. gebohrt sind.

Siebmaschinen werden hohen Belastungen ausgesetzt, sodass auch durch starke Metallplatten gebildete Seitenwände reißen können. Deshalb wurden im Stand der Technik im Bereich des Antriebs oder im Bereich der Befestigungspunkte der einzelnen Siebdecks Verstärkungsplatten auf die Seitenwände aufgeschraubt oder aufgeschweißt. Diese flächig aus Vollmaterial bestehenden Verstärkungsplatten erhöhen das Gewicht einer solchen Siebmaschine erheblich und tragen trotz des örtlich verdoppelten Gewichts nur mäßig zur Versteifung der Seitenwände bei.

Gegenüber diesem Stand der Technik ist es eine Aufgabe eine Siebmaschine zur Verfügung zu stellen, welche eine deutlich höhere Steifigkeit bei nur relativ geringem Materialeinsatz aufweist.

Diese Aufgabe wird gelöst durch eine Schwingsiebmaschine, die ein Gehäuse und wenigstens zwei Seitenwände und wenigstens ein daran befestigtes Siebdeck aufweist, an dem ein Siebbelag gehalten wird. Weiterhin umfasst die Schwingsiebmaschine Antriebsmittel, um das Siebdeck in Schwingung zu bringen. Zur Verstärkung der Seitenwände einer solchen Schwingsiebmaschine ist auf der Seitenwand wenigstens eine Verstärkungseinheit angeordnet, die mit der Seitenwand verbunden ist und insbesondere einen geschlossenen Hohlkörper bildet.

Für eine solche Schwingsiebmaschine behält sich die Anmelderin vor, separaten Schutz geltend zu machen.

In allen zuvor beschriebenen Ausgestaltungen und Weiterbildungen von Schwingsiebmaschinen ist es bevorzugt, eine solche Verstärkungseinheit einzusetzen. Vorzugsweise bildet die Verstärkungseinheit mit der Seitenwand ein Hohlprofil, z.B. in der Form eines hohlen Kastens, der grundsätzlich beliebig geformt sein kann, insbesondere aber etwa drei-, vier- oder fünfeckig und besonders bevorzugt etwa viereckig ausgebildet ist.

In bevorzugten Weiterbildungen besteht die Verstärkungseinheit aus einem gebogenen Metallblech, welches drei Seiten des Hohlprofils bildet, wobei die zur Seitenwand hinführenden Flächen an der Seitenwand nach außen jeweils abgekantet sind und dort an der Seitenwand anliegende Befestigungsstege bilden, an denen das Verstärkungsblech an der Seitenwand befestigt und insbesondere verschraubt ist.

Vorteilhafterweise dienen wenigstens einige der Befestigungsstellen zur Befestigung der Verstärkungseinheit auch zur Befestigung der Querstreben.

Bevorzugterweise werden als Befestigungsmittel zur Befestigung der Verstärkungseinheit an der Seitenwand Nieten oder auch Schrauben verwendet, wobei die Befestigungsstellen insbesondere an dem Raster ausgerichtet sind.

Vorzugsweise sind senkrechte Verstärkungseinheiten an der Seitenwand vorgesehen, die bei bestimmungsgemäßem Aufbau der Schwingsiebmaschine im Wesentlichen parallel zur y-Koordinate ausgerichtet sind und die im Wesentlichen senkrecht zur Horizontalen sein können.

Vorteilhafterweise sind längsgerichtete Verstärkungseinheiten vorgesehen, die insbesondere im Wesentlichen parallel zur x-Koordinate ausgerichtet und vorzugsweise an der Seitenwand angeordnet sind.

Sowohl die senkrechten Verstärkungseinheiten als auch die längsgerichteten Verstärkungseinheiten weisen vorzugsweise eine hohle Kastenform mit vorzugsweise gleichem Querschnitt auf, sodass auch diese Verstärkungsbleche für die Verstärkungseinheit modular aufgebaut sind und je nach benötigter Länge zurecht geschnitten werden können.

Die Verstärkungseinheiten dienen als integrierte Schwingungsversteifung, die die Lebensdauer der erfindungsgemäßen Siebmaschine erheblich erhöhen können.

In besonders vorteilhaften Weiterbildungen der Schwingsiebmaschine bilden wenigstens zwei Verstärkungseinheiten und wenigstens zwei Querstreben einen Rahmen, der zur Verstärkung des Gehäuses beiträgt. Vorzugsweise bilden jeweils zwei Verstärkungseinheiten und jeweils einige Querstreben jeweils einen Rahmen. Solche Rahmen tragen erheblich zur Schwingungsversteifung der Schwingsiebmaschine bei und können deshalb auch als Verstärkungsrahmen bezeichnet werden.

Vorzugsweise ist wenigstens ein Rahmen bzw. wenigstens ein Querverstärkungsrahmen vorgesehen, der durch zwei senkrechte Verstärkungseinheiten und einige der Querstreben gebildet wird.

In einer weiteren bevorzugten Weiterbildung ist wenigstens ein Rahmen bzw. wenigstens ein horizontaler Verstärkungsrahmen vorgesehen, der durch wenigstens zwei längsgerichtete Verstärkungseinheiten und einige der Querstreben gebildet wird.

Besonders bevorzugt wird wenigstens ein Rahmen bzw. wenigstens ein Seitenrahmen vorgesehen, der durch jeweils wenigstens zwei senkrechte Verstärkungseinheiten und durch wenigstens zwei längsgerichtete Verstärkungseinheiten gebildet wird. Insbesondere können auch einige senkrechte Verstärkungseinheiten und einige längsgerichtete Verstärkungseinheiten einen Seitenrahmen bilden. Die Seitenwand kann in den Seitenrahmen integriert sein.

Alle zuvor beschriebenen Rahmen bzw. Verstärkungsrahmen tragen bei relativ geringem Materialeinsatz in vorteilhafter Weise zur Schwingungsversteifung der Maschine bei.

Durch einen oder mehrere horizontale Verstärkungsrahmen, Querverstärkungsrahmen und Seitenrahmen wird eine ganz erhebliche dreidimensionale Schwingungsversteifung bei geringem Materialeinsatz erreicht, wodurch die Lebensdauer der Maschine ansteigt, während die Ausfallzeiten abnehmen.

Die erfindungsgemäße Schwingsiebmaschine ist vorzugsweise als Kreisschwinger-Siebmaschine ausgeführt, kann jedoch auch als Exzenter-Schwingsieb- oder Linear-Schwingsiebmaschine ausgeführt sein.

Mögliche Einsatzbereiche sind die Schotter- und Splitt-Klassierung sowie die Kies- und Sandklassierung oder die Klassierung von Düngemitteln, Bauschutt oder Kalkstein oder sonstigen Materialien.

Durch das definierte Layout bzw. Raster kann ein systematischer Aufbau der Maschinen mit verschiedenen Baugruppen erreicht werden, wobei ein festes Raster sowohl für das metrische als auch für angelsächsische Maßsystem möglich ist, sodass mit einem Raster für beide Maßsysteme konstruiert werden kann.

In x-Richtung kann der Rasterabstand an gängige Größen von Siebbelägen angepasst werden.

Das Raster umfasst dabei Rasterpunkte in horizontaler und vertikaler Richtung mit jeweils vorgegebenem Abstand in x-Richtung und in y-Richtung, wobei ein vorgegebener Versatz zur Anpassung an die Siebneigung vorliegt. Durch das Rastermaß werden definierte Siebdeckabstände für die vorgegebenen Lagerungsgruppen erreicht. Zur Anpassung an unterschiedliche Maßsysteme können jeweils Langlöcher vorgesehen sein, die z.B. den Abstand von 100 mm und den Abstand von vier Zoll (101,6 mm) erlauben.

Durch die horizontal und vertikal vorgesehenen gekanteten Blechprofile, die auf die Seitenwände aufgeschraubt werden und die die Verstärkungseinheiten ergeben, werden aus den offenen Blechprofilen geschlossene Verstärkungseinheiten, die eine besonders stabile Rahmenkonstruktion der erfindungsgemäßen Siebmaschine ergeben. Es wird eine hohe Steifigkeit bei einem geringen Gewicht erreicht.

Durch die Bildung von Verstärkungsrahmen aus den Verstärkungseinheiten und den Querstreben wird ein besonders schwingungsstabiler Aufbau erreicht.

Es wird eine einfache Adaption von weiteren Baugruppen wie z.B. der Lagerung, den Federkonsolen, den Querstreben bzw. Traversen durch das Raster bzw. Lochraster gegeben. Weiterhin ergibt sich eine optimale Zugänglichkeit zu den Spannschrauben.

Weitere Vorteile und Anwendungsmöglichkeiten ergeben sich aus dem Ausführungsbeispiel, das im folgenden mit Bezug auf die beiliegenden Figuren beschrieben wird:

Darin zeigen:
- Fig. 1: eine schematische perspektivische Ansicht einer erfindungsgemäßen Schwingmaschine;
- Fig. 2: eine schematische Ansicht einer Seitenwand der Schwingsiebmaschine nach Fig. 1;
- Fig. 3: eine schematische Seitenansicht der Seitenwand mit eingeblendetem Raster;
- Fig. 4: eine teilweise geschnittene Seitenansicht der Schwingsiebmaschine nach Fig. 1;
- Fig. 5: eine perspektivische Unteransicht eines Siebdecks bei weggelassener Seitenwand;
- Fig. 6: eine Seitenansicht eines Befestigungsankers für die Längsstreben für eine Schwingsiebmaschine nach Fig. 1;
- Fig. 7: einen stark schematischen vertikalen Querschnitt durch eine Querstrebe;
- Fig. 8: einen weiteren schematischen Querschnitt durch eine Querstrebe mit sichtbarer Verstärkungseinheit;
- Fig. 9: eine schematische perspektivische Aufsicht auf einen Teil der Maschine mit einer Querstrebe; und
- Fig. 10: einen schematischen horizontalen Querschnitt durch eine Querstrebe.

Mit Bezug auf die Fig. 1 - 10 wird nun ein Ausführungsbeispiel der vorliegenden Erfindung erläutert. In Fig. 1 ist eine Gesamtansicht einer erfindungsgemäßen Siebmaschine 1 dargestellt, die als Schwingsiebmaschine ausgeführt ist.

Die Siebmaschine 1 wird hier im Ausführungsbeispiel insbesondere zum Klassieren von Schüttgut wie z.B. Schotter, Splitt, Kies, Sand, Bauschutt oder Kalkstein eingesetzt, kann aber auch zum Absieben oder Klassieren anderer Schüttgüter bestimmt sein oder dienen.

Die Siebmaschine 1 weist ein Gehäuse 2 mit Seitenwänden 3 und 4 auf, zwischen denen hier im Beispiel drei Siebdecks 5, 6 und 7 angeordnet sind. Der Siebbelag 8 eines Siebdecks kann als gespanntes Drahtgewebe oder als Lochblech mit sich z.B. nach unten hin sich konisch vergrößernden Löchern oder insbesondere auch als Gummi- oder Kunststoffbelag ausgeführt sein, in dem gemäß der Klassierungsvorgabe entsprechende Löcher vorgesehen sind.

An dem in der perspektivischen Darstellung nach Fig. 1 hinterem Ende der Siebmaschine 1 ist eine Materialzufuhr 10 vorgesehen, an der das zu klassierende Schüttgut der Siebmaschine zugeführt wird. Das klassierte Schüttgut gelangt je nach Feinkörnigkeit auf die Siebdecks 6 oder 7 oder fällt ganz nach unten hindurch oder bleibt auf dem Siebdeck 5 bis es über die jeweilige Feinkornabfuhr 12 oder 13 oder die Grobkornabfuhr 11 abgeleitet wird.

Die Siebmaschine 1 ist hier als Kreisfreischwinger-Siebmaschine ausgeführt und weist einen Antrieb 19 und vier federnde Stützsysteme 47 auf, an denen die Siebmaschine 1 gegenüber dem Boden gelagert wird.

Auf den Seitenwänden 3 und 4 sind horizontale und vertikale Verstärkungseinheiten 29 und 28 vorgesehen, die als abgekantete Blechprofile ausgeführt sind.

Die in einem Querschnitt jeweils etwa rechteckigen Verstärkungseinheiten 28, 29 werden auf drei Seiten durch die gebogenen Bleche und auf einer Seite durch die Seitenwand 3 bzw. 4 der Siebmaschine 1 gebildet und erhöhen die Steifigkeit der Seitenwände erheblich, sodass eine aufwändige Verdoppelung der Seitenwände in belasteten Bereichen unterbleiben kann, was das Gesamtgewicht der Siebmaschine und den Materialaufwand verringert und trotzdem die Verstärkungswirkung erhöht.

Die Verstärkungseinheiten 28, 29 bilden zusammen mit den Querstreben und den Seitenwänden Verstärkungsrahmen, von den beispielhaft nur einige Verstärkungsrahmen 61 bis 64 in Fig. 1 durch dicke punktierte Linien dargestellt sind.

Der Verstärkungsrahmen 61 wird durch zwei vertikale Verstärkungseinheiten 28 und durch die drei horizontalen Querstreben 23 gebildet, die an dieser Längsposition die drei Siebdecks 5, 6 und 7 halten. Der senkrechte Verstärkungsrahmen 61 und die weiteren senkrechten Verstärkungsrahmen bei den anderen senkrechten Verstärkungseinheiten 28 führen zu einer besonderes schwingungssteifen Konstruktion der Siebmaschine 1.

Längsgerichtete Verstärkungsrahmen 62 und und 63 werden durch die horizontalen bzw. längsgerichteten Verstärkungseinheiten 29 und die dem jeweiligen Siebdeck 5 bzw. 7 zugeordneten Querstrebe 23 gebildet. Weitere längsgerichtete Verstärkungsrahmen werden durch die weiteren längsgerichteten Verstärkungseinheiten 29 und die zugeordneten Querstrebe 23 gebildet, sodass auch in dieser Ebene eine hohe Steifigkeit erzielt wird.

In der dritten Dimension werden seitliche Verstärkungsrahmen gebildet, von denen der seitliche Verstärkungsrahmen 64 beispielhaft mit einer dicken punktierten Linie eingezeichnet ist.

Die in allen drei Dimensionen vorhandenen Verstärkungsrahmen 61 bis 64 führen zu einer enormen Erhöhung der Schwingungssteifigkeit der Siebmaschine 1, wobei das Gewicht nur moderat ansteigt.

Dazu trägt auch noch bei, dass einzelne Schraubverbindungen gleichzeitig die Querstrebe an der Seitenwand und auch eine Verstärkungseinheit an der Seitenwand befestigen, so dass eine optimale Verbindung erzielt wird.

Im bestimmungsgemäßen Aufbau weist die Siebmaschine einen Siebneigungswinkel 18 auf, der hier im Ausführungsbeispiel zwischen etwa 10 und 30 Grad liegt.

Alle Befestigungsstellen 14 auf der Seitenwand 3 und der Seitenwand 4 sind entlang eines Rasters 15 ausgerichtet, welches über Rasterpunkte 16 verfügt.

Die Rasterpunkte sind entlang eines x-y-Koordinatensystems ausgerichtet, wobei die x-Koordinate x hier parallel zur Unter- bzw. Oberkante der Seitenwand 3 bzw. 4 ausgerichtet ist. Der Rasterabstand 21 zwischen zwei Rasterpunkten in x-Richtung kann gleich dem Rasterabstand 22 in y-Richtung sein, kann aber auch unabhängig von dem Rasterabstand 22 in x-Richtung sein.

Die y-Koordinate weist zur x-Koordinate einen Systemwinkel 17 auf, der hier im Ausführungsbeispiel zwischen etwa 60 und 80 Grad beträgt. Damit liegt kein rechtwinkliges x-, y-Koordinatensystem vor, sondern der Winkel ist zwischen etwa 10 und 30 Grad von 90 Grad unterschiedlich.

Hier im Ausführungsbeispiel werden alle Befestigungsstellen 14 anhand der Rasterpunkte 16 ausgewählt, wobei hier darauf hingewiesen wird, dass die Rasterpunkte 16 auch virtuelle Punkte sein können, sodass nicht jeder in Fig. 3 dargestellte Rasterpunkt 16 auf der Seitenwand 3 oder 4 der Siebmaschine sichtbar sein muss.

Bei der Siebmaschine 1 sind alle Befestigungsstellen 14 zur Befestigung der Querstreben 23 an den Seitenwänden 3, 4 an dem Raster ausgerichtet, sodass der axiale Abstand einzelner Befestigungsstellen an einer Querstrebe 23 gleich dem Vielfachen des Rasterabstandes ist.

Ebenso ist der Abstand in x- oder in y-Richtung einer Befestigungsstelle 14 einer Querstrebe 23 zu einer Befestigungsstelle 14 einer anderen Querstrebe 23 gleich dem Vielfachen des Rasterabstandes, sodass sich ein modularer und systematischer Aufbau der Maschine ergibt, der eine einfache Adaption weiterer Baugruppen ermöglicht, da unabhängig von der Maschinengröße die unterschiedlichsten Baugruppen angebaut werden können.

In Fig. 5 ist eine perspektivische Unteransicht zweier Querstreben 23 bei weggeschnittener Seitenwand 3 dargestellt. Die Querstreben 23 sind über Flansche 32 an der Seitenwand 3 befestigt. An den Querstreben 23 sind in einem jeweiligen seitlichen Abstand 25 Befestigungsanker 9 vorgesehen, um die Längsstreben 31 mit den Querstreben 23 fest, aber lösbar zu verbinden.

Durch die geschraubte Verbindung zwischen den Längsstreben 31 und den Querstreben 23 werden Schweißspannungen vermieden, sodass bei gleichbleibender Wandstärke der Querstreben 23 eine höhere Zuverlässigkeit und Haltbarkeit erzielbar ist.

Die Befestigung eines Befestigungsankers 9 an einer Querstrebe 23 ist in Fig. 6 im Schnitt vergrößert dargestellt. Gegen die Unterseite 23a der Querstrebe 23 wird die Gegenplatte 37 mittels der Klemmkraft der Schrauben 38 gedrückt. Die Schrauben 38 liegen mit ihren Schraubenköpfen 39 an der Unterseite der Gegenplatte 37 an, während sich ihre Gewinde nach oben hin erstrecken, wo sie durch Bohrlöcher in der Halteplatte 34 durchgeführt und auf der Oberseite mit Muttern 46 befestigt werden. Es können Schutzelemente vorgesehen sein, um die Gewindeenden und die Muttern 46 vor Beschädigungen durch herabfallendes klassiertes Material zu bewahren.

An die Schrauben 38 können Befestigungsprofile 53 angebracht werden, um daran wiederum Verschleißschutzelemente anzuordnen.

Zwischen dem als Befestigungsschraube 38 ausgeführten Verbindungsmittel und der Unterkante der Halteplatte 34 ist ein Klemmstück 40 mit Klemmteilen 41 und 42 vorgesehen, die jeweils keilförmig gestaltet sind, wobei die geneigten Flächen aufeinander gleiten. Hier im Ausführungsbeispiel ist das Klemmteil 42 einstückig mit der Halteplatte 34 gebildet.

Die Befestigungsschraube 38 erstreckt sich durch ein axiales Loch in dem Klemmstück 40, sodass beim Festziehen der Schraube 38 sich das Klemmteil 41 axial in Richtung der Halteplatte 34 bewegt, wodurch das Befestigungsteil 41 gegen eine Seitenfläche 23b der Querstrebe 23 gepresst wird. Dadurch wird eine doppelte Pressung erzielt, und zwar wird zum Einen wird die Gegenplatte 37 gegen die Unterseite 23a der Querstrebe 23 gepresst und zum Anderen wird das Klemmteil 41 gegen das Klemmteil 42 der Halteplatte 34 und gegen die Seitenfläche 23b des Querträgers 23 gepresst, sodass ein besonders zuverlässiger Sitz des Befestigungsankers 9 an der Querstrebe 23 erzielt wird. Zusätzlich kann auch an der anderen Seite der Querstrebe 23 ein entsprechendes Klemmstück 40 vorgesehen sein, um auch von der anderen Seite Druck auf die Querstrebe 23 auszuüben.

Der an den beiden Enden der Querstrebe 23 jeweils befestigte Flansch 32 verfügt über Löcher 23, durch die Schrauben hindurch geführt werden, um den Flansch 32 mit einer der Seitenwände 3, 4 zu verbinden.

Die Längsstreben 31 sind über Schrauben 44 und 45 mit der Halteplatte 34 verbunden. Jede Längsstrebe 31 ist hier als C-Profil ausgeführt und erstreckt sich in Längsrichtung jeweils von einer Querstrebe 23 zur nächsten Querstrebe 23. Ein erheblicher Vorteil der Siebmaschine 1 ist, dass jede Längsstrebe an jedem Ende 31a über jeweils zwei Schraubverbindungen 44, 46 bzw. 45, 46 mit einem Befestigungsanker 9 bzw. mit einer Querstrebe 23 verbunden ist. Dadurch wird eine Übertragung von Biegemomenten von einer Längsstrebe 31 auf die nächste Längsstrebe 31, sowie auf die Querstreben 23 ermöglicht, wodurch die Schwingungssteifigkeit erhöht wird.

An jeder Querstrebe 23 sind an den Seitenflächen 23b als Verschleißschutzplatten ausgeführte Verschleißschutzeinrichtungen 51 vorgesehen, die an Befestigungsprofile 53 angeklemmt sind. Die Befestigungsprofile 53 sind mit Clipbereichen 53a jeweils auf die Gewindebereiche der Schrauben 38 angeklipst und dienen zum Einen als Verschleißschutz für die Gewindebereiche der Schrauben 38 und zum Anderen als Profile, an denen andere Bauteile und insbesondere seitliche Verschleißschutzplatten 51 anklemmbar sind. Dazu weisen die Befestigungsprofile 53 pilzförmige Nasen 53b auf jeder Seite auf, an die die Verschleißschutzplatten 51 mit pilzförmigen Nuten angeklemmt werden können.

Auf der Oberseite 23c der Querstreben 23 schützen obere Verschleißschutzplatten 52 die Querstrebe vor Schlägen, Stößen oder dem direkten abrasiven Angriff des Schüttguts. Auf den Längsseiten sind seitliche Schutzstreifen 52a an den oberen Verschleißschutzplatten 52 vorgesehen, die nach unten überstehen und die die seitlichen Verschleißschutzplatten 51 überlappen, um von oben herabfallendes Schüttgut sicher von dem Hohlraum 51b zwischen seitlichen Verschleißschutzplatten 51 und der Querstrebe 23 abzuhalten.

Ein Herunterrutschen der nur klemmend gehaltenen seitlichen Verschleißschutzplatten 51 wird durch verbreiterte Absätze 37a an der Gegenplatte 37 wirksam verhindert, die die seitlichen Verschleißschutzplatten 51 gegebenenfalls von unten unterstützen.

Sowohl die seitlichen Verschleißschutzplatten 51 als auch die oberen seitlichen Verschleißschutzplatten 52 werden an den Befestigungsankern aufgenommen, so dass die Befestigungsanker 9 in sehr vorteilhafter Weise eine Doppelfunktion erfüllen, indem sie den Siebbelag über die Längsstreben 31 abstützen und die Querstreben 23 zuverlässig vor Verschleiß schützen. Außerdem wird dadurch, dass jede Längsstrebe an jedem Ende 31a mit jeweils zwei Schrauben an dem Befestigungsanker 9 befestigt wird, eine biegesteife Verbindung der Längsstreben 31 untereinander und mit den Querstreben 23 ermöglicht, was auch zur Steifigkeit der Siebmaschine 1 beiträgt.

Die im Ausführungsbeispiel dargestellte Siebmaschine ermöglicht einen modularen Aufbau und einen modularen Ausbau der Siebmaschine, wobei durch die flexible Befestigung der Längsstreben 31 an den Querstreben 23 eine variable Siebbreite wählbar ist, wodurch auch Siebbelag-Systeme unterschiedlicher Hersteller einsetzbar sind.

## Patentansprüche

1. Schwingsiebmaschine (1), insbesondere zum Klassieren von Schüttgütern und dergleichen,
mit einem Gehäuse (2) und wenigstens zwei Seitenwänden (3, 4), an denen wenigstens ein Siebdeck (5-7) befestigt ist, an welchem ein Siebbelag (8) gehalten wird,
und einem Antriebsmittel (19), um das Siebdeck (5-7) in Schwingung zu bringen,
wobei über wenigstens eine Materialzufuhr (10) ein zu siebendes Schüttgut zugeführt und über wenigstens eine Feinkornabfuhr (12) feinkörniges Schüttgut und über wenigstens eine Grobkornabfuhr (11) grobkörniges Schüttgut abgeführt wird,
**dadurch gekennzeichnet,**
**dass** wenigstens die auf den Seitenwänden (34) vorgesehenen Befestigungsstellen (14) zur Befestigung wenigstens eines Siebdecks an einem festen Raster (15) ausgerichtet sind.

2. Schwingsiebmaschine (1) nach Anspruch 1, wobei zwei oder mehr Siebdecks (11-13) vorgesehen sind, deren Befestigungsstellen (14) auf den Seitenwänden (34) an dem Raster (15) ausgerichtet sind.

3. Schwingsiebmaschine (1) nach Anspruch 1 oder 2, wobei das Raster (15) Rasterpunkte (16) umfasst, die jeweils entlang eines x-y-Koordinatensystems ausgerichtet sind, dessen x-Koordinate (x) und dessen y-Koordinate (y)einen Systemwinkel einschließen.

4. Schwingsiebmaschine (1) nach Anspruch 3, wobei der Systemwinkel von 90° verschieden ist.

5. Schwingsiebmaschine nach einem der vorhergehenden Ansprüche, wobei wenigstens ein Siebdeck (5-7)unter einem Siebneigungswinkel (18) gegenüber der Horizontalen (20) angeordnet ist.

6. Schwingsiebmaschine nach einem der vorhergehenden Ansprüche, wobei der Rasterabstand (21) in Richtung der x-Koordinate von dem Rasterabstand (22) in Richtung der y-Koordinate unterschiedlich ist.

7. Schwingsiebmaschine nach einem der vorhergehenden Ansprüche, wobei die Querstreben (23) des Siebdecks (5-7) an den Seitenwänden (34) angeflanscht sind und wobei die Befestigungsstellen (14) auf dem Raster (15) angeordnet sind.

8. Schwingsiebmaschine nach einem der vorhergehenden Ansprüche, wobei auf der Seitenwand (3, 4) wenigstens eine Verstärkungseinheit (24) angeordnet ist, die mit der Seitenwand (3, 4) verbunden ist und insbesondere ein Hohlprofil bildet.

9. Schwingsiebmaschine nach dem vorhergehenden Anspruch, wobei die Verstärkungseinheit (24) über Befestigungsmittel (26) an der Seitenwand befestigt ist, deren Befestigungsstellen (27) an dem Raster (15) ausgerichtet sind.

10. Schwingsiebmaschine nach dem vorhergehenden Anspruch, wobei wenigstens einige der Befestigungsstellen (27) zur Befestigung der Verstärkungseinheit (24) auch zur Befestigung der Querstreben (23) dienen.

11. Schwingsiebmaschine nach einem der vorhergehenden Ansprüche, wobei senkrechte Verstärkungseinheiten (28) an der Seitenwand (3, 4) vorgesehen sind, die insbesondere im Wesentlichen parallel zur y-Koordinate (y) ausgerichtet sind.

12. Schwingsiebmaschine nach dem vorhergehenden Anspruch, wobei jeweils zwei senkrechte Verstärkungseinheiten (28) und einige der Querstreben (23) jeweils einen senkrechten Rahmen (61) bilden, der zur Verstärkung des Gehäuses beiträgt.

13. Schwingsiebmaschine nach einem der vorhergehenden Ansprüche, wobei längsgerichtete Verstärkungseinheiten (29) an der Seitenwand (3, 4) vorgesehen sind, die insbesondere im Wesentlichen parallel zur x-Koordinate (x) ausgerichtet sind.

14. Schwingsiebmaschine nach dem vorhergehenden Anspruch, wobei jeweils einige längsgerichtete Verstärkungseinheiten (28) und einige der Querstreben (23) jeweils einen längsgerichteten Rahmen (62, 63) bilden, der zur Verstärkung des Gehäuses beiträgt.

15. Schwingsiebmaschine nach mindestens einem der vorhergehenden Ansprüche, wobei jeweils einige senkrechte Verstärkungseinheiten (28) und einige längsgerichtete Verstärkungseinheiten (28) einen Seitenrahmen (64) bilden, der zur Verstärkung des Gehäuses beiträgt.

16. Schwingsiebmaschine nach dem vorhergehenden Anspruch, wobei die Seitenwand (4, 5) in den Seitenrahmen (64) integriert ist.

## Claims

1. A vibrating screening machine (1), in particular for grading bulk material and the like,
comprising a housing (2) and at least two sidewalls (3, 4) on which at least one screen deck (5-7) is mounted, on which a screen lining (8) is retained,
and a drive means (19) to cause the screen deck (5-7) to vibrate,
wherein via at least one material feed (10), bulk material to be screened is fed and via at least one fine-grain discharge (12), fine-grain bulk material, and via at least one coarse-grain discharge (11), coarse-grain bulk material is discharged,
**characterized in**
**that** at least the mounting points (14) provided on the sidewalls (34) for mounting at least one screen deck are aligned with a defined grid (15).

2. The vibrating screening machine (1) according to claim 1, wherein two or more screen decks (11-13) are provided whose mounting points (14) on the sidewalls (34) are aligned with the grid (15).

3. The vibrating screening machine (1) according to claim 1 or 2, wherein the grid (15) comprises grid points (16) aligned with an x-y system of coordinates whose x-coordinate (x) and whose y-coordinate (y) define a system angle.

4. The vibrating screening machine (1) according to claim 3, wherein the system angle is different from 90°.

5. The vibrating screening machine according to any of the preceding claims, wherein at least one screen deck (5-7) is disposed at a screen angle of inclination (18) relative to the horizontal (20).

6. The vibrating screening machine according to any of the preceding claims, wherein the grid distance (21) in the direction of the x-coordinate is different from the grid distance (22) in the direction of the y-coordinate.

7. The vibrating screening machine according to any of the preceding claims, wherein the cross-members (23) of the screen deck (5-7) are flange-mounted on the sidewalls (34) and wherein the mounting points (14) are aligned with the grid (15).

8. The vibrating screening machine according to any of the preceding claims, wherein the sidewall (3, 4) has at least one reinforcing unit (24) disposed on it that is connected with the sidewall (3, 4) and in particular forms a hollow profile.

9. The vibrating screening machine according to the preceding claim, wherein the reinforcing unit (24) through mounting means (26) is mounted on the sidewall whose mounting points (27) are aligned with the grid (15).

10. The vibrating screening machine according to the preceding claim, wherein at least some of the mounting points (27) for mounting the reinforcing unit (24) also serve for mounting the cross-members (23).

11. The vibrating screening machine according to any of the preceding claims, wherein vertical reinforcing units (28) are provided on the sidewall (3, 4) and aligned in particular substantially parallel to the y-coordinate (y).

12. The vibrating screening machine according to the preceding claim, wherein two reinforcing units (28) each and some of the cross-members (23) form one vertical frame (61) each which contributes to reinforcing the housing.

13. The vibrating screening machine according to any of the preceding claims, wherein longitudinal reinforcing units (29) are provided on the sidewall (3, 4) which are aligned in particular substantially parallel to the x-coordinate (x).

14. The vibrating screening machine according to the preceding claim, wherein some longitudinal reinforcing units (28) and some of the cross-members (23) form one longitudinal frame (62, 63) each which contributes to reinforcing the housing.

15. The vibrating screening machine according to at least one of the preceding claims, wherein some vertical reinforcing units (28) and some longitudinal reinforcing units (28) form one side frame (64) which contributes to reinforcing the housing.

16. The vibrating screening machine according to the preceding claim, wherein the sidewall (4, 5) is incorporated in the side frame (64).

## Revendications

1. Tamiseur vibrant (1), en particulier pour trier les matériaux en vrac et les matériaux semblables,
avec un boîtier (2) et au moins deux parois latérales (3, 4) auxquelles est fixé au moins un étage de tamisage (5-7), sur lequel est tenu un fond de tamis (8),
et avec un dispositif d'entraînement (19) permettant de faire vibrer l'étage de tamisage (5-7),
alors que du matériau en vrac à tamiser est introduit par au moins une voie d'alimentation de matériau (10) et que du matériau en vrac à grains fins est éliminé par au moins une voie d'élimination pour matériau à grains fins (12), ainsi que du matériau en vrac à gros grains est éliminé par au moins une voie d'élimination pour matériau à gros grains (11),
**caractérisé en ce**
**qu'**au moins les points de fixation (14) prévus sur les parois latérales (34) pour la fixation d'au moins un étage de tamisage sont alignés sur une grille fixe (15).

2. Tamiseur vibrant (1) selon la revendication 1, pour lequel sont prévus deux étages de tamisage ou plus (11-13), dont les points de fixation (14) se trouvent sur les parois latérales (34) sur la grille (15).

3. Tamiseur vibrant (1) selon la revendication 1 ou 2, alors que la grille (15) comprend des points de trame (16) disposés respectivement le long d'un système de coordonnées x-y et où la coordonnée x (x) et la coordonnée y (y) sont ordonnées selon un certain angle de système.

4. Tamiseur vibrant (1) selon la revendication 3, alors que l'angle du système est différent de 90 °.

5. Tamiseur vibrant selon l'une quelconque des revendications précédentes, alors qu'au moins un étage de tamisage (5-7) est placé sous un angle d'inclinaison de tamisage (18) par rapport à l'horizontale (20).

6. Tamiseur vibrant selon l'une quelconque des revendications précédentes, alors que l'écard de trame (21) dans le sens de la coordonnée x diffère de l'écard de trame (22) dans le sens de la coordonnée y.

7. Tamiseur vibrant selon l'une quelconque des revendications précédentes, alors que les traverses (23) de l'étage de tamisage (5-7) sont bridées aux parois latérales (34) et que les points de fixations (14) sont disposés sur la grille (15).

8. Tamiseur vibrant selon l'une quelconque des revendications précédentes, alors qu'est agencée sur la paroi latérale (3, 4) au moins une unité d'armature (24), laquelle est reliée à la paroi latérale pour former en particulier un profilé creux.

9. Tamiseur vibrant selon la revendication précédente, alors que l'unité d'armature (24) est fixée à la paroi latérale au moyen de fixations (26) dont les points de fixation (27) sont ordonnés sur la grille (15).

10. Tamiseur vibrant selon la revendication précédente, alors qu'au moins quelques uns des points de fixation (27) prévus pour la fixation de l'unité d'armature (24) servent également à fixer les traverses (23).

11. Tamiseur vibrant selon l'une quelconque des revendications précédentes, alors que sont prévues sur la paroi latérale (3, 4) des unités d'armature verticale (28) agencées en particulier et pour l'essentiel parallèlement aux coordonnées y (y).

12. Tamiseur vibrant selon la revendication précédente, alors que deux unités d'armature verticales (28) respectives et quelques unes des traverses (23) forment respectivement un cadre vertical (61) participant à l'armature du boîtier.

13. Tamiseur vibrant selon l'une quelconque des revendications précédentes, alors que sont prévues sur la paroi latérale (3, 4) des unités d'armature dans le sens de la longueur (29) agencées en particulier et pour l'essentiel parallèlement aux coordonnées x (x).

14. Tamiseur vibrant selon la revendication précédente, alors que plusieurs unités d'armature verticales (28) respectives et quelques unes des traverses (23) forment respectivement un cadre longitudinal (62, 63) participant à l'armature du boîtier.

15. Tamiseur vibrant selon au moins l'une quelconque des revendications précédentes, alors que plusieurs unités d'armature verticales (28) respectives et plusieurs unités d'armature longitudinales (28) forment un cadre latéral (64) participant à l'armature du boîtier.

16. Tamiseur vibrant selon la revendication précédente, alors que la paroi latérale (4, 5) est intégrée au cadre latéral (64).
